# EUROPÄISCHE PATENTSCHRIFT

(11) **EP 0 274 742 B1**
(45) Veröffentlichungstag und Bekanntmachung des Hinweises auf die Patenterteilung: **14.11.1990**
(21) Anmeldenummer: 87119236.5
(22) Anmeldetag: 24.12.1987
(51) Int. Cl.: B65D 1/14

(54) **Aus Kunststoff bestehender Behälter**
Plastic container
Récipient en matière plastique

(30) Priorität: 10.01.1987 DE 8700445 U
(43) Veröffentlichungstag der Anmeldung: 20.07.1988
(73) Patentinhaber: E + E Plastic GmbH & Co. KG, D-7031 Jettingen-O (DE)
(72) Erfinder: Böhmer, Philipp, Dipl.-Ing., D-7000 Stuttgart 80 (DE); Metzger, Helmut, D-7031 Jettingen (DE)
(74) Vertreter: Schmid, Berthold, Dipl.-Ing.

(56) Entgegenhaltungen:
- AT-B- 294 673
- CH-A- 642 320
- DE-A- 3 139 038
- DE-A- 3 224 038
- US-A- 4 609 106

## Beschreibung

Die vorliegende Erfindung betrifft einen aus Kunststoff bestehenden stapelbaren Behälter, an dessen die Behälterdecke bildenden Oberteil sowohl ein Griff als auch ein durch eine Verschlußkappe od dgl. absperrbarer Einfüllstutzen einer Seitenfläche benachbart angeformt sind, wobei der diesem Griff oder dem Einfüllstutzen benachbarte Bereich des Oberteiles nach oben vorsteht und eine plane, das Aufsetzen eines weiteren gleichartigen Behälters ermöglichende Stapelfläche aufweist.

Derartige stapelbare und im allgemeinen eine kubische Gestalt aufweisende Behälter sind beispielsweise bekannt durch DE-U 7 735 282 sowie auch DE-A 3 139 083 und DE-A 3 224 038. Obwohl die Steifigkeit dieser Behälter durch deren besondere Formgebung sehr groß ist und sich diese Behälter somit leicht und sicher stapeln lassen, so besteht doch immer noch der Nachteil, daß beim Ausgießen der in diesen Behältern befindlichen Flüssigkeiten immer noch in dem dem Einfüllstutzen benachbarten Bereich des Behälteroberteiles Restflüssigkeiten verbleiben, die auch bei einem vollständigen Kippen dieser Behälter nicht über den Einfüllstutzen abfließen können. Bisher hat man auf das Ausgießen auch dieser noch in den Behältern verbliebenen Restflüssigkeiten verzichtet, so daß diese Flüssigkeiten zusammen mit den Behältern der Vernichtung zugeführt wurden. Bei dem heute gewachsenen Bewußtsein gegenüber durch solche Restflüssigkeiten bedingten Umweltschäden besteht nunmehr die Forderung, derartige Kunststoffbehälter vollständig zu leeren, so daß nur noch die Behälter selbst vernichtet werden müssen, in den Behältern jedoch keine eventuell für die Umwelt schädliche Restflüssigkeiten mehr enthalten sind.

Aufgabe der vorliegenden Erfindung ist es nunmehr, dieser zuvor behandelten Forderung einer vollständigen Entleerung solcher Behälter nachzukommen.

Diese Aufgabe wird erfindungsgemäß durch die kennzeichnenden Merkmale des Patentanspruchs 1 gelöst.

Die Krümmungsradien dieser konkav gewölbten Innenflächen des Ubergangsteiles weisen dabei eine Länge von beispielsweise 1/10 bis 1/2 der Behältertiefe oder der Behälterbreite auf.

Darüber hinaus ist es ferner noch zweckmäßig, wenn auch die Innenfläche des stirnseitigen Seitenteiles mindestens in dem dem Einfüllstutzen benachbarten Bereich konkav gewölbt und die zugehörigen Krümmungsradien dieser Innenwölbung relativ groß sind. Die Länge der Krümmungsradien dieser konkav gewölbten Innenfläche der Stirnseite des Behälters können dabei beispielsweise etwa 2 bis 5 mal größer sein als die Behälterbreite.

Weitere Einzelheiten der vorliegenden Erfindung ergeben sich aus der folgenden Beschreibung von zwei auf der Zeichnung dargestellten beispielsweisen Ausführungsformen sowie den zuvor bereits behandelten Ansprüchen.

Es zeigen:
Fig. 1 die schaubildliche Ansicht einer ersten Ausführungsform des erfindungsgemäßen Behälters,
Fign.2 bis 6 Einzelschnitte des Behälters gemäß der angegebenen Schnittlinien,
Fig.7 die schaubildliche Ansicht einer zweiten Ausführungsform und
Fign.8 bis 12 Einzelschnitte dieser zweiten Ausführungsform gemäß den angegebenen Schnittlinien.

Der in den Fign. 1 bis 6 dargestellte Behälter 1 ist aus Kunststoff geblasen und weist einen Boden 2 sowie vier mit 3 und 4 bezeichnete Seitenteile auf. Diese Seitenteile 3 und 4 laufen dabei in einen, die Behälterdecke bildenden Oberteil 5 aus, an dem ein Handgriff 6 angeformt und in dem ein durch eine nicht besonders dargestellte Schraubkappe verschließbarer Einfüllstutzen 7 eingeformt ist. Die Behälterbreite ist dabei mit b und die Behältertiefe mit t bezeichnet.

Um mehrere Behälter 1 dieser Art sicher aufeinander stapeln zu können, weist dieser Oberteil 5 eine plane Stapelfläche 8 auf, die U-förmig gestaltet ist und sowohl den Handgriff 6 als auch den Einfüllstutzen 7 umgibt. Ferner sind an dieser Stapelfläche 8 mit 9 bezeichnete Warzen angeformt, die, wenn auf diesen Behälter 1 ein zweiter gleichartiger Behälter 1 aufgesetzt wird, von unten her in in dem Boden 2 des aufgesetzten Behälters 1 eingeformte, nicht besonders dargestellte Mulden od. dgl. hineingreifen. Ferner ist im Boden 2 jedes Behälters 1 noch eine mit 10 bezeichnete Rinne od. dgl. eingeformt zur Aufnahme des über die Stapelfläche 8 nach oben vorstehenden Oberteiles 11 des an dem Behälteroberteil 5 angeformten Handgriffes 6.

Wie sich weiter inbesondere aus der Fig. 1 ergibt, so weist der Oberteil 5 des erfindungsgemäßen Behälters 1 vier mit 12 bis 15 bezeichnete Übergangsteile auf, die nach außen konvex gewölbt sind und einerseits bündig mit den Oberkanten 16 der Seitenteile 3 und 4 abschließen und andererseits bündig in die plane Stapelfläche 8 übergehen.

Damit nun beim Ausgießen der in dem Behälter 1 befindlichen Flüssigkeit nicht etwa noch Reste derselben in den dem Einfüllstutzen benachbarten Übergangsteilen 12 bis 15 verbleiben, sind die Innenflächen 17 und 18 dieser Übergangsteile 12 bis 15 von innen gesehen konkav gewölbt, wobei dann die Krümmungsradien RI und R2 so bemessen sind, daß die Wölbungen dieser Übergangsteile 12 bis 15 kontinuierlich in den Bereich 19 des an dem Oberteil 5 angeformten Einfüllstutzens 7 übergehen. Diese zuvor erwähnten Krümmungsradien RI und R2 weisen dabei eine Länge auf, die etwa gleich 1/10 bis 1/2 der Behälterbreite b oder der Behältertiefe t sind.

Bei der in der Fig. 7 schaubildlich dargestellten zweiten Ausführungsform des erfindungsgemäßen Behälters 21 sind dessen Bauteile durch die gleichen Bezugszeichen gekennzeichnet, wie diese zuvor auch schon bei der ersten Ausführungsform verwendet worden sind. Gegenüber dieser ersten Ausführungsform unterscheidet sich der Behälter 21 noch dadurch, daß dessen stirnseitige Wand 22 bereits konvex gewölbt ist, wobei die konkave Wölbung 23 der Innenfläche 24 dieser Seitenwand 22 kontinuierlich in den Ausgießbereich 19 des Einfüllstutzen 7 übergeht. Durch diese konvexe Gestaltung der stirnseitigen Behälterwand 22 ist einerseits eine ausreichende Steifigkeit des Behälters 21 gewährleistet, andererseits aber vermag die in dem Behälter 21 befindliche Flüssigkeit kontinuierlich in den Einfüllstutzen 7 abzufließen. Der in diesem Fall vorgesehene Krümmungsradius R3 dieser Behälterwand 22 weist dabei eine Länge auf, dies 2 bis 5 mal größer ist als die Behälterbreite b.

## Patentansprüche

1. Aus Kunststoff bestehender stapelbarer Behälter, an dessen die Behälterdecke bildendem Oberteil sowohl ein Griff als auch ein durch eine Verschlußkappe oder dgl. absperrbarer Einfüllstutzen einer Seitenfläche benachbart angeformt sind, wobei der diesem Griff und dem Einfüllstutzen benachbarten Bereich des Oberteils nach oben vorsteht und eine plane, das Aufsetzen eines weiteren gleichartigen Behälters ermöglichenden Stapelfläche aufweist, dadurch gekennzeichnet, daß zur vollständigen Entleerung die Innenflächen (17, 18) sowohl der stirnseitigen als auch der seitlichen, zwischen den Seitenteilen (3, 4) und dem Oberteil (5) des Behälters (1, 21),befindlichen, dem Einfüllstutzen (7) benachbarten Ubergangsteile (12 bis 19) der Behälterwandung von innen gesehen konkav derart gewölb und die Krümmungsradien (R1, R2) dieser inneren Wölbungen (17, 18) so bemessen sind, daß die Innenflächen (17, 18) kontinuierlich in den dem Einfüllstutzen (7) benachbarten Ausgießbereich (19 übergehen.

2. Behälter nach Anspruch 1, dadurch gekennzeichnet, daß die Krümmungsradien (R1, R2) der konkav gewölbten Innenflächen (17, 18) der Ubergangsteile (12 bis 15) eine Länge von etwa 1/10 bis 1/2 der Behältertiefe (t) oder der Behälterbreite (b) aufweisen.

3. Behälter nach Anspruch 1 und/oder Anspruch 2, dadurch gekennzeichnet, daß auch die Innenfläche (24) des stirnseitigen Seitenteiles (22) mindestens in dem dem Einfüllstutzen (7) benachbarten Bereich (19) konkav gewölbt und die ihr zugehörigen Krümmungsradien (R3) relativ groß sind.

4. Behälter nach Anspruch 3, dadurch gekennzeichnet, daß die Länge der Krümmungsradien (R3) der konkav gewölbten Innenfläche (24) des stirnseitigen Seitenteiles (22) etwa 2 bis 5 mal größer ist als die Behälterbreite (b).

## Claims

1. Plastic stackable container on the upper section of which, forming the container lid, both a handle and a filling spout, which can be stoppered by means of a screw cap or the like, are formed in the vicinity of a side surface, the area of the upper part adjacent this handle and the filler spout projecting upwards and comprising a plane stacking surface enabling a further similar type of container to be placed thereon, characterised in that in order to empty the container completely the inner surfaces 17, 18 and the end and lateral transfer sections 12 to 19, of the container wall, between the side portions 3, 4 and the upper section 5 of the container 1, 21, adjacent the filler spout 7, are curved in a concave manner - seen from the interior - in such a way and the radii of curvature R1, R2 of these inner curves 17, 18 are dimensioned in such a manner that the inner surfaces 17, 18 merge continuously into the discharge area 19 adjacent the filler spout 7.

2. Container according to claim 1, characterised in that the radii of curvature R1, R2 of the inner surfaces 17, 18, of the transfer sections 12 to 15, curved in a concave manner have a length of approximately 1/10 to 1/2 of the container depth t or the container width b.

3. Container according to claim 1 and/or claim 2, characterised in that the inner surface 24 of the end side section 22 is also curved in a concave manner at least in the area 19 adjacent the filler spout 7 and the radii of curvature R3 associated therewith are relatively large.

4. Container according to claim 3, characterised in that the length of the radii of curvature R3 of the inner surface 24, of the end side section 22, curved in a concave manner is approximately 2 to 5 times larger than the container width b.

## Revendications

1. Récipient empilable, fait de matière plastique, à la partie supérieure, formant couvercle du récipient, duquel sont formées aussi bien une poignée qu'une tubulure de remplissage voisine d'une surface latérale, susceptible d'être fermée par un capuchon de fermeture ou par un organe analogue, où la région voisine de cette poignée et de la tubulure de remplissage, de la partie supérieure, s'avance vers le haut et présente une surface d'empilage plane qui permet d'y superposer un autre récipient du même genre, caractérisé en ce que, pour une vidange complète, les surfaces intérieures (17, 18) ainsi que des parties de passage (12 à 19) de la paroi du récipient se trouvant entre les parties latérales (3, 4) et la partie supérieure (5) du récipient (1, 21) voisines de la tubulure de remplissage ( 7), sont, vues de l'intérieur, bombées de façon concave et en ce que les rayons de courbure (R1, R2) de ces bombements intérieurs (17, 18) sont dimensionnés de telle sorte que les surfaces intérieures (17, 18) passent de façon continue dans la région de déversement (19) voisine de la tubulure de remplissage (7).

2. Récipient suivant la revendication 1, caractérisé en ce que les rayons de courbure (R1, R2) des surfaces intérieures (17, 18) des parties de passage (12 à 15) ont une longueur d'environ 1/10 à 1/2 de la profondeur (t) du récipient ou de la largeur (b) du récipient.

3. Récipient suivant la revendication 1 et/ou la revendication 2, caractérisé en ce qu'aussi la surface intérieure (24) de la partie latérale frontale (22) est bombée de façon concave dans la région (19) voisine de la tubulure de remplissage (7) et en ce que les rayons de courbure (R3) qui lui appartiennent sont relativement grands.

4. Récipient suivant la revendication 3, caractérisé en ce que la longueur des rayons de courbure ₃iles (7) b e ihr _:_,.1 (R3) de la surface intérieure bombée de façon concave, de la partie latérale frontale (22) est à peu près de 2 à 5 fois plus grande que la largeur (b) du récipient.
